# EUROPÄISCHE PATENTSCHRIFT

(11) **EP 0 173 194 B1**
(45) Veröffentlichungstag und Bekanntmachung des Hinweises auf die Patenterteilung: **17.01.1990**
(21) Anmeldenummer: 85110327.5
(22) Anmeldetag: 19.08.1985
(51) Int. Cl.: B65D 25/28, B65D 1/40, B65D 5/46

(54) **Transport- und Lagerbehälter**
Transport and storage container
Récipient de transport et de stockage

(30) Priorität: 27.08.1984 DE 3431431
(43) Veröffentlichungstag der Anmeldung: 05.03.1986
(73) Patentinhaber: Henkel Kommanditgesellschaft auf Aktien, 40191 Düsseldorf (DE)
(72) Erfinder: vom Hofe, Dieter, D-5000 Köln 71 (DE)

(56) Entgegenhaltungen:
- FR-A- 1 416 854
- FR-A- 1 483 961
- FR-A- 2 258 314
- GB-A- 878 972

## Beschreibung

Die Erfindung richtet sich auf einen wiederverschließbaren stapelbaren Transport- und Lagerbehälter mit Ausschüttöffnung und Tragegriff von im Prinzip Quaderform zum Aufbewahren sowie Dosieren von pulverförmigen bzw. körnigen Produkten, insbesondere Waschmittelkonzentraten bei welchem der Tragegriff aus einer zum Hineinstecken des Daumens einer Hand etwa passend weiten, die Quaderbreitseiten verbindenden, im Prinzip rohrförmigen Behälterdurchbrechung sowie einem zwischen dieser und einer angrenzenden Schmalseite verbleibenden, mit den Fingern der Hand zu umgreifenden Behältersteg besteht.

Zum Verpacken pulverförmiger bzw. körniger Schüttprodukte wie Waschpulver werden überwiegend Faltschachteln des sogenannten E-Formats verwendet. Beispielsweise für den Einsatz bei konzentriertem Waschmittel sind die Packungen jedoch weniger geeignet, weil sie nicht wiederverschließbar sind und so vor allem wegen der längeren Gebrauchsdauer bei Konzentraten eine ungünstige Beeinträchtigung, wie Feuchtwerden oder Verklumpen, nicht ausschließen können.

Ferner ist es wichtig, Konzentrate genauer zu dosieren als verdünnte Produkte. Bei Waschmittelpackungen würde das bedeuten, Dosierhilfsmittel der jeweiligen Verpackung beizugeben oder in die Verpackung zu integrieren. Solche Hilfsmittel an einer Faltschachtel anzubringen, ist maschinentechnisch aufwendig. Es wurden deshalb für Pulverprodukte bereits Kunststoff-Flaschen bzw. -Kanister entwickelt, wie sie als Verpackung bei Flüssigprodukten bekannt sind. Es werden lediglich größere Füll- oder Ausgießöffnungen als bei Flüssigkeitsbehältern vorgesehen, die üblichen, in den jeweiligen Behälter integrierten Handgriffe können dagegen im Prinzip beibehalten werden.

Flaschenartige Verpackungen haben gegenüber Faltschachteln und dergleichen quaderförmigen Behältern den Nachteil eines wesentlich größeren Stauvolumens, bezogen auf das Füllvolumen. Während beispielsweise eine Faltschachtel vom Format E3 ein das Füllvolumen von 2 250 ml nur geringfügig übersteigendes Stauvolumen besitzt, beansprucht eine Kunststoff-Flasche mit integriertem Griff gleichen Inhalts ein ca. 70 % grö- βeres Stauvolumen im Lager bzw. auf der Palette. Dieses ungünstige Verhältnis macht sich nicht nur bei der Umverpackung zu Versandeinheiten, dem Lagerraumbedarf und dem Frachtvolumen, sondern auch im Regal des Einzelhandels bemerkbar.

Aus der FR-A-1 416 854 ist ein Behälter gemäß Oberbegriff des Anspruches 1 bekannt, bei welchem es von Nachteil ist, daß dort der Verschluß aus der Behälterform hervorsteht. Hierdurch wird zum einen das Stauvolumen gegenüber dem Füllvolumen vergrößert und zum anderen die Stapelfähigkeit des Behälters beeinträchtigt.

Des weiteren ist aus der FR-A-1 483 961 ein wiederverschließbarer, stapelbarer Transport-und Lagerbehälter mit im Prinzip Qaderform und mit Tragegriff zum Aufbewahren sowie Dosieren pulverförmiger bzw. körniger Produkte bekannt.

Der Erfindung liegt die Aufgabe zugrunde, einem großvolumigen, wiederverschließbaren Transport- und Lagerbehälter zur Aufnahme pulverförmiger bzw. körniger schüttfähiger Produkte mit einem im Verhältnis zum Füllvolumen möglichst geringen Stauvolumen sowie mit Hilfsmitteln zum einfachen, einhändigen Handhaben einschließlich zugehöriger Dosiervorrichtung und mit der Möglichkeit des Übereinanderstapelns zu schaffen.

Bei einem Behälter der eingangs bezeichneten Art gemäß FR-A-1 416 854 wird diese Aufgabe gemäß der Erfindung dadurch gelöst, daß der Verschluß der Ausschüttöffnung in eine Quaderfläche, vorzugsweise in die Quaderkopffläche, bündig eingelassen ist und als Dosierbecher ausgebildet ist und daß die Durchbrechung außermittig nach unten und/oder zu dem Behältersteg hin angeordnet ist.

Aufgrund dieser Ausbildung wird ein Behälter geschaffen, bei dem das Stauvolumen nahezu dem Füllvolumen entspricht. Ein derartiger Behälter ist gut stapelbar, da keine die Quaderform überragenden Teile bestehen. Des weiteren ist der Behälter zum Schütten leicht mit einer Hand handhabbar. Zum Dosieren ist dem Behälter gleich ein Dosiergefäß beigegeben.

In Ausgestaltung der Erfindung wird ein Gebinde in Form einer Faltschachtel geschaffen, welche anstelle eines angesetzten Tragegriffs mit einer etwa mittig oder auf der Längsachse leicht außermittig nach unten versetzt angeordneten rohrartigen Durchbrechung versehen ist, mit deren Hilfe man bei Hineinstecken des Daumens und Umgreifen der der Ausschüttöffnung des Behälters entgegengesetzten Schmalseite mit der übrigen Hand den Behälter sicher halten kann.

Auf diese Weise ist es zugleich möglich, Produkt ruhig und gezielt auszuschütten, indem man den Behälter leicht um die Durchbrechung als Drehachse schwenkt. Durch Wahl der Lage der Drehachse kann bei geringstem Kraftaufwand ein geringfügiges Übergewicht des Behälters zur Mündungsseite hin erzielt werden. Da der Behälter die Form eines Quaders als Faltschachtel oder als Kunststoffgebinde haben soll, besitzt der Behälter ein das Füllvolumen nur geringfügig übersteigendes Stauvolumen. Schließlich kann die Produktausschüttöffnung in eine der Quaderflächen so integriert werden, daß eine unbeschränkte Stapelmöglichkeit gegeben ist.

Wenn der Behälter als einstückig geformtes, z. B. gepreßtes, geblasenes oder gespritztes Kunststoffgefäß ausgebildet wird, können die Ausschüttöffnung und die rohrartige Durchbrechung problemlos beim Herstellen in den Behälter eingeformt werden. Besteht dagegen der erfindungsgemäße Behälter aus einer Faltschachtel, z. B. aus Karton, werden für die Ausschüttöffnung und die Durchbrechung vorzugsweise spezielle Hilfsmittel eingesetzt.

Die Ausschüttöffnung kann vorzugsweise in eine in die jeweilige Schachtelfläche einzusetzende Adapterplatte - gegebenenfalls mit angeformtem Schachtel-Lining - integriert sein, wie sie beispielsweise in den DE-OS-3 045 710, DE-OS-3 145 368, DE-OS-3 145 356 und DE-OS-3 145 357 beschrieben wird. Die Durchbrechung kann durch zwei durch einander gegenüberliegende, passende Öffnungen der Quaderbreitseiten zu stechende und miteinander als Durchgang zu koppelnde Ösenteile gebildet werden. Als Kopplung kommt u.a. eine Steck-, Schnapp- oder Schweißverbindung in Frage. Die Innenseiten der Ösenflanschen können mit der anliegenden Faftschachtelwand beispielsweise verklebt werden.

Anhand der schematischen Darstellung von Ausführungsbeispielen werden Einzelheiten der Erfindungen erläutert. Es zeigen:
Fig. 1 einen Kunststoffbehälter in einer Seitenansicht, teilweise geschnitten;
Fig. 2 den Kunststoffbehälter nach Fig 1 um 90° geschwenkt in der Ansicht von hinten, teilweise geschnitten;
Fig. 3 eine Faltschachtel in der Seitenansicht, teilweise geschnitten; und
Fig. 4 die Faltschachtel nach Fig. 3 um 90° gedreht in der Ansicht von hinten, teilweise geschnitten.

In Fig. 1 und 2 wird ein insgesamt mit 1 bezeichneter Kunststoffbehälter schematisch dargestellt. Der Behälter 1 besitzt im wesentlichen die aufrechte Quaderform einer Faltschachtel. Die Ober- bzw. Kopfseite 2 des Behälters 1 wird über eine Schräge 3 mit einem Absatz 4 verbunden. An den Absatz 4 wird ein kurzer Hals 5 mit Außengewinde 6 angeformt. Auf das Außengewinde 6 wird ein Schraubverschluß 7 gesetzt, der den Behälter 1 dichtend verschließt. In den Schraubverschluß 7 wird ein nach unten offener, rohrförmiger Ansatz 8 integriert, der als Meßzylinder dienen und mit Meßmarken versehen sein kann. Die Oberkante bzw. Oberseite 9 des Schraubdeckels bzw. Schraubverschlusses 7 soll bündig mit der Kopfseite 2 des Behälters 1 abschließen, so daß der Behälter auch auf dem Kopf stehend gelagert werden kann bzw. wie eine übliche Faltschachtel zu stapeln ist.

Etwa in der Mitte der Quaderbreitseiten 10 besitzt der Kunststoffbehälter 1 eine runde oder ovale, rohrartige Durchbrechung 11. Diese ist, insbesondere bei größeren Behältern, in Richtung auf die in der Zeichnung etwa vertikale Schmalseite 12 der Quaderform versetzt. Der Abstand zwischen Durchbrechung 11 und Schmalseite 12 wird vorzugsweise so groß vorgegeben, daß die Finger einer Hand den zwischen Durchbrechung und Schmalseite 12 verbleibenden Steg 13 umfassen können, wenn der Daumen der Hand in die Durchbrechung 11 hineingreift.

Vorzugsweise wird die Durchbrechung 11 knapp unterhalb der halben Behälterhöhe vorgesehen. Dadurch wird erreicht, daß beim zuvor beschriebenen Greifen des Behälters 1 am Steg 13 ein leichtes Übergewicht zur Mündungsseite hin vorliegt und damit ein vorsichtiges und genaues Dosieren mit geringem Kraftaufwand möglich ist.

Anhand der Fig. 3 und 4 wird ein als Faltschachtel 14 ausgebildeter erfindungsgemäßer Behälter dargestellt. Die Ausschüttöffnung der Faltschachtel 14 befindet sich in einer in die Kopfseite 2 eingelassenen Adapterplatte 15 aus Kunststoff. Die Adapterplatte 15 besitzt eine zentrale Bohrung 16, in die hinein ein Verschlu ßstopfen 17 zu drücken ist. Der Verschlußstopfen 17 ist wiederum mit einem rohrförmigen Ansatz 8 kombiniert, der als Meßzylinder - gegebenenfalls mit Meßmarken - zu verwenden ist.

Die Faltschachtel 14 nach Fig. 3 und 4 besitzt als Tragegriff bzw. Grei-Hilfe ebenso wie der Kunststoffbehäfter nach Fig. 1 und 2 eine etwa zentrale Durchbrechung 11. Diese wird bei der Faltschachtel 14 gebildet durch in die Quaderbreitseite 10 eingebrachte, exakt gegenüberliegende Ausstanzungen 18, deren Position ähnlich derjenigen der Durchbrechung 11 nach Fig. 1 und 2 vorzusehen ist. In die Ausstanzungen 18 werden zwei Ösenteile 19 und 20 eingeführt und beispielsweise mittels Steck-, Schnapp- oder Schweißverbindung gekoppelt, während gleichzeitig die Innenseiten der Ösenflansche 21 an den angrenzenden Breitseiten 10 zu verkleben oder auf andere Weise ausreichend dicht aufzubringen sind.

Der Aufgabe entsprechend wird durch den Einbau einer rohrartigen Durchbrechung bzw. eines Grifflochs in einem quaderförmigen Kunststoffbehälter bzw. in einer Faltschachtel eine wesentlich vereinfachte Handhabung, insbesondere beim Dosieren von Konzentraten, erreicht. Speziell bei Behältern mit relativ nachgiebigen bzw. elastischen Wänden, insbesondere bei Faltschachteln, ergibt sich unerwartet noch ein weiterer Vorteil: Das die Quaderbreitseiten etwa mittig verbindende, rohrförmige Durchgreifloch der erfindungsgemäßen Durchbrechung wirkt nämlich der üblichen Ausbauchung, wie sie insbesondere beim Abfüllen von Pulverprodukten mit hohem Litergewicht beobachtet wird, entgegen. Es können daher sogar größere Packungen bzw. Packungen mit geringerer Wandstärke als bisher üblich eingesetzt werden, ohne daß Probleme mit einem seitlichen Ausbuchten zu befürchten sind.

## Patentansprüche

1. Wiederverschließbarer, stapelbarer Transport-und Lagerbehälter (1, 14) mit Ausschüttöffnung (5, 16) und Tragegriff von im Prinzip Quaderform zum Aufbewahren sowie Dosieren von pulverförmigen bzw. körnigen Produkten, insbesondere Waschmittelkonzentraten, bei welchem der Tragegriff aus einer zum Hineinstecken des Daumens einer Hand etwa passend weiten, die Quaderbreitseiten (10) verbindenden, im Prinzip rohrförmigen Behäfterdurchbrechung (11) sowie einem zwischen dieser und einer angrenzenden Schmalseite (12) verbleibenden, mit den Fingern der Hand zu umgreifenden Behäftersteg (13) besteht, dadurch gekennzeichnet, daß der Verschluß (7, 17) der Ausschüttöffnung (5, 16) in eine Quaderfläche, vorzugsweise in die Quaderkopffläche (2), bündig eingelassen ist und als Dosierbecher (8) ausgebildet ist und daß die Durchbrechung (11) außermittig nach unten und/oder zu dem Behältersteg (13) hin angeordnet ist.

2. Behälter nach Anspruch 1, dadurch gekennzeichnet, daß die beim Tragen zu umgreifende, an die Durchbrechung (11) angrenzende Quaderschmalseite (12) der Ausschüttöffnung (5, 16) des Behälteis gegenüberliegt.

3. Behälter nach Anspruch 1 oder 2, gekennzeichnet durch die Ausbildung als Faltschachtel (14), wobei die rohrartige Durchbrechung (11) aus zwei durch passende Öffnungen (18) der Quaderbreitseiten (10) der Faltschachtel (14) zu steckenden und miteinander als Durchgangskanal zu koppelnden Ösenteilen (19, 20) besteht.

4. Behälter nach Anspruch 3, dadurch gekennzeichnet, daß die Ausschüttöffnung (16) in einer in eine Schachtelfläche (2) integrierten Adapterplatte (15) aus Kunststoff enthalten ist.

## Claims

1. Reclosable and stackable transport and storage container (1, 14) with pouring opening (5, 16) and carrying handle of basically parallelepipedo- nal shape for the storing as well as metering of powdery or granular products, in particular washing agent concentrates, in which the carrying handle consists of a basically tubular container passage (11), which connects the wide parallelepiped sides (10) and has a width about right for the insertion of the thumb of a hand, as well as of a container web (13), which remains between the passage and an adjoining narrow side (12) and is to be encompassed by the fingers of the hand, characterised thereby, that the closure (7, 17) of the pouring opening (5, 16) is let flush into a parallelepiped surface, preferably into the head parallelepiped surface (2), and constructed as metering beaker (8) and that the passage (11) is arranged eccentrically downwards and/or towards the container web (13).

2. Container according to claim 1, characterised thereby, that the narrow parallelepiped side (12), which adjoins the passage (11) and is to be encompassed when carrying, lies opposite the pouring opening (5, 16) of the container.

3. Container according to claim 1 or 2, characterised by the construction as folding box (14), wherein the tubular passage (11) consists of two eyelet parts (19, 20), which are to be plugged through two fitting openings (18) of the wide parallelepiped sides (10) of the folding box (14) and each to be coupled with the other as passage channel.

4. Container according to claim 3, characterised thereby, that the pouring opening (16) is contained in an adapter plate (15), which is integrated into a box surface (2) and of synthetic material.

## Revendications

1. Récipient de transport et de stockage pouvant être refermé et gerbé (1, 14), comportant un orifice verseur (5, 16) et une poignée de transport, ce récipient étant, en principe, de forme paralléli- pipédique pour le stockage et le dosage de produits pulvérulents ou granuleux, notamment de concentrés de détergents, et dont la poignée de transport est constituée par un évidement (11), en principe tubulaire, traversant le récipient, d'une largeur permettant d'enfoncer le pouce d'une main et reliant les deux côtés plats du parallélipipède (10), ainsi que par un pontage (13) se situant entre l'évidement et un chant contigu (12) du récipient et pouvant être saisie avec les doigts d'une main, caractérisé par le fait que la fermeture (7, 17) de l'orifice verseur (5, 16) est encastrée en arasement avec une surface du parallélipipède, de préférence sur son sommet (2), qu'elle forme un gobelet de dosage (8) et que l'évidement (11) est disposé de façon excentrique vers le bas et/ou en direction du pontage (13).

2. Récipient selon la revendication 1, caractérisé par le fait que le chant du parallélipipède (12), contigu à l'évidement (11), à saisir lors du transport, se situe en face de l'orifice verseur (5, 16) du récipient.

3. Récipient selon l'une ou l'autre des revendications 1 ou 2, caractérisé par le fait qu'il est sous forme d'une boîte pliante (14) dont l'évidement tubulaire (11) se compose de deux oeillets (19, 20) à introduire dans des ouvertures (18) correspondantes se situant sur les côtés plats du parallélipipède (10) de la boîte pliante (14) et à join- dre entre eux pour former un orifice de passage.

4. Récipient selon la revendication 3, caractérisé par le fait que t'orifice verseur (16) se trouve dans une plaque d'adaptation (15) en plastique, incorporée dans une surface de la boite (2).
